# EUROPÄISCHE PATENTSCHRIFT

(11) **EP 2 993 287 B1**
(45) Veröffentlichungstag und Bekanntmachung des Hinweises auf die Patenterteilung: **27.02.2019**
(21) Anmeldenummer: 14183800.3
(22) Anmeldetag: 05.09.2014
(51) Int. Cl.: E05B 65/10

(54) **Druckstange zur Betätigung eines Türverschlusses**
Push bar for actuating a door lock
Barre enfonçable pour l'actionnement d'une fermeture de porte

(43) Veröffentlichungstag der Anmeldung: 09.03.2016
(73) Patentinhaber: BKS GmbH, 42549 Velbert (DE)
(72) Erfinder: Kisker, Davor, 58675 Hemer (DE); Hennecke, Gerhard, 42555 Velbert (DE)
(74) Vertreter: DREISS Patentanwälte PartG mbB

(56) Entgegenhaltungen:
- EP-A1- 0 481 931
- EP-A1- 0 794 304
- GB-A- 2 284 445
- US-A- 4 384 738
- US-A- 4 875 722
- US-A- 4 968 070
- US-A- 5 016 927
- US-B1- 6 189 939

## Beschreibung

Die vorliegende Erfindung betrifft eine Druckstange zur Betätigung eines Türverschlusses einer Tür, insbesondere einer Türfalle, mit einem zur Befestigung an der Tür dienenden Grundprofil und mit einem relativ zum Grundprofil vorzugsweise parallel verlagerbaren und als Betätigungselement für den Türverschluss dienenden Deckprofil, das zwischen einer unbetätigten Anfangslage und einer vollständig betätigten Endlage bewegbar ist.

Druckstangen der eingangs genannten Art sind aus dem Stand der Technik bekannt, beispielsweise aus der DE 10 2010 001 195 A1. An Fluchttüren werden als Paniktürverschluss unter anderem Druckstangen verbaut, die eine Türöffnung im Notfall durch schlagartiges Betätigen des Bedienelements, nämlich der Druckstange, ermöglichen. In Gebäuden mit Publikumsverkehr werden solche Türen oftmals auch mit einer Pendeltürfunktion ausgestattet, wobei die Falle oder der Fallenriegel im Schloss festgestellt ist und eine Türöffnung durch einfaches Aufstoßen der Tür ermöglicht ist.

Allerdings ist dabei problematisch, dass diese Türfunktion für einen Bediener nicht erkennbar ist, so dass dieser auch bei aktivierter Pendeltürfunktion weiterhin das Bedienelement zur Türöffnung betätigt. Auf Grund der festgestellten Falle oder des festgestellten Fallenriegels wird der aus Bedienelement und Schlossgetriebe bestehende Türbeschlag ohne oder nur mit geringem Widerstand der Türfalle betätigt. Auf den Türbeschlag wirken damit hohe Kräfte. Dadurch besteht die Gefahr eines erhöhten Verschleißes am Türbeschlag, was dessen Lebensdauer reduzieren kann.
US 5,016,927 zeigt eine Feststelleinrichtung für eine Fluchttüreinrichtung mit einer vorgespannten Zunge als Eingriffselement zum Feststellen der Druckstange. In der EP 0 794 304 A1 ist eine verbesserte niederdrückbare Antipanik-Stange für Nottüren beschrieben, wobei die Druckstange mittels eines Exzenters feststellbar ist.
Der vorliegenden Erfindung liegt die Aufgabe zugrunde, eine Druckstange der eingangs genannten Art derart auszugestalten und weiterzubilden, dass auch bei verschiedenen Türfunktionen eine hohe Lebensdauer gewährleistet ist.
Die vorliegende Erfindung löst die voranstehende Aufgabe durch eine Druckstange mit den Merkmalen des Anspruchs 1. Danach ist die Druckstange der eingangs genannten Art im Wesentlichen derart ausgestaltet und weitergebildet, dass das Feststellelement als ein in das Grundprofil und das Deckprofil hinein bewegbarer Druckknopf mit zylinderförmigem Schaft ausgebildet ist und dass das Riegelelement im Deckprofil als Ausnehmung oder Durchgang ausgebildet ist, womit der Druckknopf mit seinem zylinderförmigen Schaft in Eingriff bringbar ist und so eine Verlagerung des Deckprofils verhindert.

Wenn die Feststellung eines Türverschlusses, insbesondere einer Türfalle, direkt am Bedienelement erfolgt, kann bei einer Tür, insbesondere bei einer Fluchttür, auch ohne Fallenfeststellfunktion mit einfachen konstruktiven Mitteln eine Pendeltürfunktion erreicht werden. Hierzu ist das Deckprofil in oder nahe seiner Endlage relativ zum Grundprofil feststellbar. Der Ausdruck "nahe der Endlage" kann sich auf Positionen beziehen, die weniger als 20% des Verlagerungsweges zwischen Anfangslage und Endlage, vorzugsweise weniger als 10% des Verlagerungsweges, weiter vorzugsweise weniger als 5% des Verlagerungsweges, von der Endlage entfernt sind. Der Türverschluss, insbesondere die Türfalle, ist somit bei festgestelltem Deckprofil, mit dem der Türverschluss mittels des Schlossgetriebes zusammenwirkt, im betätigten Zustand fixiert. Dabei kann die Kraft, die durch einen Benutzer bei aktivierter Pendeltürfunktion auf das Deckprofil aufgebracht wird, durch das Feststellelement und/oder durch Festanschläge, die ein weiteres Verlagern des Deckprofils in Richtung Endlage begrenzen, über das Grundprofil in die Tür eingeleitet werden. Hoher Verschleiß wie bei einer Fluchttür mit herkömmlicher Pendeltürfunktion tritt somit gar nicht erst auf. Dies verlängert die Lebensdauer des Türbeschlags, und zwar auch bei verschiedenen Türfunktionen.

Das Feststellelement kann verdeckt am Grundprofil montiert sein, insbesondere an einer Unterseite des Grundprofils oder in einer Ausnehmung des Grundprofil angeordnet sein. Hiermit ist sichergestellt, dass das Feststellelement nicht für beliebige Passanten, sondern nur für befugte Personen unmittelbar zu erkennen ist, beispielsweise Sicherheitspersonal.

Das Feststellelement kann als mechanisches Feststellelement ausgebildet sein. Hiermit lassen sich mit einfachen konstruktiven Mitteln eine stabile Ausführung des Feststellelements und eine zuverlässige Feststellbarkeit des Deckprofils am Grundprofil erzielen. Ein eventueller Verkabelungsaufwand entfällt damit.
Das Feststellelement ist zudem verlagerbar am Grundprofil angeordnet und mit einem am Deckprofil angeordneten Riegelelement in Eingriff bringbar. Durch einen solchen Eingriff kann eine Bewegung des Deckprofils relativ zum Grundprofil, insbesondere eine Bewegung des Deckprofils in Richtung seiner Anfangslage, verhindert werden. Somit ist mit einfachen konstruktiven Mitteln eine sichere und zuverlässige Fixierung des Deckprofils erreicht.

Das Feststellelement ist weiter erfindungsgemäß als ein in das Grundprofil und das Deckprofil hinein bewegbarer Druckknopf ausgebildet. In diesem Zusammenhang ist denkbar, dass der Druckknopf in einem Grundprofil ausgebildeten Durchgang bewegbar gelagert ist. Der Druckknopf weist einen zylinderförmigen Schaft auf und kann einen in radialer Richtung erweiterten Betätigungsabschnitt aufweisen. Im Deckprofil ist eine Ausnehmung oder ein Durchgang ausgebildet, mit dem der Druckknopf in Eingriff bringbar ist und eine Verlagerung des Deckprofils verhindert, und zwar dann, wenn sich das Deckprofil an oder nahe seiner Endlage befindet. Durch diese Ausgestaltung ist eine besonders einfache und stabile Ausführung des Feststellelements ermöglicht.

Weiter erfindungsgemäß ist das Riegelelement am Deckprofil angeordnet und als Ausnehmung oder Durchgang.

Die Erfindung wird im Folgenden anhand der Figuren näher erläutert.
Es zeigen:
- Figur 1: eine perspektivische Ansicht einer Druckstange gemäß einer ersten Ausführungsform mit Bedienelement in einer Anfangslage;
- Figur 2: mehrere perspektivische Ansichten der Druckstange gemäß Figur 1 mit Bedienelement in einer Endlage;
- Figur 3: in mehreren Ansichten eine nicht zur Erfindung gehörende Ausführungsform einer Druckstange mit Bedienelement in einer Anfangslage und
- Figur 4: eine teilweise Seitenansicht der Druckstange gemäß Figur 3 mit Bedienelement in einer Endlage.
Die Figuren 1 und 2 zeigen eine Druckstange 10 zur Betätigung eines Türverschlusses einer Tür, insbesondere einer Türfalle.

Die Druckstange 10 weist ein zur Befestigung an der Tür dienendes Grundprofil 12 und ein relativ zum Grundprofil 12 parallel verlagerbares und als Betätigungselement für den Türverschluss dienendes Deckprofil 14 auf. Das Deckprofil ist zwischen einer unbetätigten Anfangslage 16 (siehe Figur 1) und einer vollständig betätigten Endlage 18 verlagerbar oder bewegbar (siehe Figur 2).
Das Deckprofil 14 ist über eine Art Scherenmechanik 20 am Grundprofil insbesondere parallel zum Grundprofil 12 verlagerbar. Mit der Scherenmechanik 20 ist ein Gestänge 22 gekoppelt, welches wiederum mit einem Türverschluss, insbesondere mit einer Türfalle, koppelbar ist und zu dessen Betätigung dient.
Die Druckstange 10 weist ferner ein Feststellelement 24 auf, mit dem das Deckprofil 14 in oder nahe an seiner Endlage 18 relativ zum Grundprofil feststellbar ist. Das Feststellelement 24 ist als Druckknopf 26 ausgebildet. Der Druckknopf 26 ist verschiebbar am Grundprofil 12, insbesondere an einem Endabschnitt oder einer Endkappe 28 des Grundprofils 12, gelagert. Der Druckknopf 26 kann in das Grundprofil 12 hinein- und aus dem Grundprofil 12 heraus bewegt werden. Am Deckprofil 14, insbesondere an einem Endabschnitt oder einer Endkappe 30 des Grundprofils 14, ist ein Durchgang 32 zur Aufnahme des Druckknopfs 26 ausgebildet. Der Durchgang 32 bildet ein Riegelelement 34.
Befindet sich das Deckprofil 14 nahe an oder in seiner Endlage 18, kann der Druckknopf 26 in den Durchgang 32 eingebracht werden (siehe Figur 2). Das als Betätigungselement für den Türverschluss dienende Deckprofil 14 ist somit nahe an oder in seiner Endlage festgestellt, so dass der Türverschluss, insbesondere die Türfalle, bei festgestelltem Deckprofil 14 in seinem betätigtem Zustand fixiert ist. Damit ist auch bei Türen ohne Fallenfeststellfunktion eine Pendelfunktion ermöglicht. Erhöhter Verschleiß, der bei festgestelltem Türverschluss oder bei festgestellter Türfalle bei Betätigung des Deckprofils 14 entsteht, ist vermieden. Dies trägt zu einer langen Standzeit der Druckstange und des Türbeschlags bei.
Die Figuren 3 und 4 zeigen eine Druckstange 10 gemäß einer weiteren Ausführungsform.

Die Druckstange 10 gemäß einer weiteren nicht zur Erfindung gehörenden Ausführungsform entspricht zu weiten Teilen der Druckstange 10 gemäß der ersten Ausführungsform. Zur Vermeidung von Wiederholungen wird daher auf die voranstehende Beschreibung verwiesen, wobei gleiche oder funktional gleiche Komponenten mit identischen Bezugszeichen versehen sind.

Abweichend von der voranstehenden Ausführungsform ist bei diesem nicht beanspruchten Beispiel das Feststellelement 24 als Drehknopf 36 mit in radialer Richtung abragendem Hebelarm 38 ausgebildet. Der Drehknopf 36 weist eine Ausnehmung 40 zur Betätigung mit einer Münze auf. Die Ausnehmung 40 ist als Schlitz 42 ausgeführt. Durch Verdrehen des Drehknopfs 36 kann der Hebelarm 38 mit dem Deckprofil 14, insbesondere mit einem am Deckprofil 14 ausgebildeten Vorsprung 44, in Kontakt gebracht werden. Der Vorsprung 44 bildet ein Riegelelement 34.
In Figur 3 ist das als Betätigungselement für den Türverschluss dienende Deckprofil 14 in einer unbetätigten Anfangslage 16 gezeigt. Der Drehknopf 36 oder der Hebelarm 38 des Drehknopfs sind in diesem Zustand nicht mit dem Deckprofil 14 in Kontakt. Das Feststellelement 24 in Form des Drehknopfs 36 ist an einem Endabschnitt oder einer Endkappe 28 des Grundprofils 12 angeordnet.

Figur 4 zeigt das als Betätigungselement für den Türverschluss dienende Deckprofil 14 in einer vollständig betätigten Endlage 18. Das Deckprofil 14 ist in oder nahe seiner Endlage 18 durch das Feststellelement 24 in Form des Drehknopfs 36 festgestellt oder fixiert. Dabei ist der Hebelarm 38 mit dem Vorsprung 44 in Kontakt und fixiert das Deckprofil 14 an oder in seiner Endlage 18.

Der Drehknopf 36 kann für eine sichere Feststellung des Deckprofils 14 mittels einer Gewindeverbindung mit dem Grundprofil 12 oder der Endkappe 28 verbunden sein oder mit einem Federmittel beaufschlagt sein, beispielsweise mittels einer Druckfeder (nicht dargestellt).

## Patentansprüche

1. Druckstange (10) zur Betätigung eines Türverschlusses einer Tür, insbesondere einer Türfalle, mit einem zur Befestigung an der Tür dienenden Grundprofil (12) und mit einem relativ zum Grundprofil (12) vorzugsweise parallel verlagerbaren und als Betätigungselement für den Türverschluss dienenden Deckprofil (14), das zwischen einer unbetätigten Anfangslage (16) und einer vollständig betätigten Endlage (18) bewegbar ist, wobei das Deckprofil (14) in oder nahe seiner Endlage (18) durch mindestens ein Feststellelement (24) relativ zum Grundprofil (12) feststellbar ist, so dass der Türverschluss bei festgestelltem Deckprofil (14) im betätigten Zustand fixiert ist, wobei das Feststellelement (24) verlagerbar am Grundprofil (12) angeordnet ist und mit einem am Deckprofil (14) angeordneten Riegelelement (34) in Eingriff bringbar ist, wobei das Feststellelement (24) als ein in das Grundprofil (12) und das Deckprofil (14) hinein bewegbarer Druckknopf (26) mit zylinderförmigem Schaft ausgebildet ist und wobei das Riegelelement (34) im Deckprofil (14) als Ausnehmung oder Durchgang (32) ausgebildet ist, womit der Druckknopf (26) mit seinem zylinderförmigen Schaft in Eingriff bringbar ist und so eine Verlagerung des Deckprofils (14) verhindert.

2. Druckstange (10) nach Anspruch 1, **dadurch gekennzeichnet, dass** das Feststellelement (24) verdeckt am Grundprofil (12) montiert ist, insbesondere an einer Unterseite des Grundprofils (12) oder in einer Ausnehmung des Grundprofils (12) angeordnet ist.

3. Druckstange (10) nach einem der vorhergehenden Ansprüche, **dadurch gekennzeichnet, dass** das Feststellelement (24) als mechanisches Feststellelement ausgebildet ist.

## Claims

1. Push bar (10) for actuating a door lock of a door, in particular a door latch, comprising a main profile (12) used for fastening to the door and a cover profile (14) that can move preferably in parallel with the main profile (12), acts as an actuating element for the door lock and is movable between an unactuated start position (16) and a fully actuated end position (18), wherein the cover profile (14) can be secured relative to the main profile (12) in or near its end position (18) by means of at least one securing element (24) such that the door lock is fixed in the actuated state when the cover profile (14) is secured, wherein the securing element (24) is movably arranged on the main profile (12) and can be engaged with a locking element (34) arranged on the cover profile (14), wherein the securing element (24) is designed as a push button (26) that has a cylindrical shaft and can be moved into the main profile (12) and the cover profile (14), and wherein the locking element (34) is designed as a recess or passage (32) in the cover profile (14) with which the push button (26) can be engaged by means of its cylindrical shaft, thus preventing the cover profile (14) from being displaced.

2. Push bar (10) according to claim 1, **characterized in that** the securing element (24) is mounted on the main profile (12) so as to be concealed, in particular being arranged on a lower face of the main profile (12) or in a recess in the main profile (12).

3. Push bar (10) according to any of the preceding claims, **characterized in that** the securing element (24) is designed as a mechanical securing element.

## Revendications

1. Barre anti-panique (10) pour l'actionnement d'une serrure d'une porte, en particulier d'un loquet de porte, pourvue d'un profilé inférieur (12) servant de fixation à la porte et d'un profilé supérieur (14) de préférence déplaçable parallèlement au profilé inférieur (12) et qui sert d'élément d'actionnement pour la serrure de porte et qui est mobile entre une position initiale (16) non actionnée et une position finale (18) entièrement actionnée, dans lequel le profilé supérieur (14) peut être bloqué dans sa position finale ou à proximité de celle-ci par rapport au profilé inférieur (12) par au moins un élément de blocage (24), de sorte que la serrure de porte, lorsque le profilé supérieur (14) est bloqué, est fixé dans l'état actionné, dans lequel l'élément de blocage (24) est agencé de manière déplaçable sur le profilé inférieur (12) et peut être amené en contact avec un élément de verrouillage (34) agencé sur le profilé inférieur (12), dans lequel l'élément de blocage (24) est réalisé sous la forme d'un bouton-poussoir (26) pouvant se déplacer à l'intérieur du profilé inférieur (12) et du profilé supérieur (14) et pourvu d'une tige cylindrique, et dans lequel l'élément de verrouillage (34) dans le profilé supérieur (14) est réalisé sous la forme d'un évidement ou d'un passage (32), au moyen duquel le bouton-poussoir (26) peut être amené en contact avec sa tige cylindrique et empêche ainsi un déplacement du profilé supérieur (14).

2. Barre anti-panique (10) selon la revendication 1, **caractérisée en ce que** l'élément de blocage (24) est monté de manière cachée sur le profilé inférieur (12), en particulier est agencé sur une face inférieure du profilé inférieur (12) ou dans un évidement du profilé inférieur (12).

3. Barre anti-panique (10) selon l'une quelconque des revendications précédentes, **caractérisée en ce que** l'élément de blocage (24) est réalisé sous la forme d'un élément de blocage mécanique.
